# EUROPÄISCHE PATENTSCHRIFT

(11) **EP 0 929 126 B1**
(45) Veröffentlichungstag und Bekanntmachung des Hinweises auf die Patenterteilung: **20.02.2008**
(21) Anmeldenummer: 98403227.6
(22) Anmeldetag: 18.12.1998
(51) Int. Cl.: H01R 13/66

(54) **Steckverbinder mit elektronischem Bauelement**
Connector having an electronic component
Connecteur ayant un composant électronique

(30) Priorität: 13.01.1998 DE 19800802
(43) Veröffentlichungstag der Anmeldung: 14.07.1999
(73) Patentinhaber: Nexans, 75008 Paris (FR)
(72) Erfinder: Jakob, Thomas, 92637 Weiden (DE); Schröer, Frank, 92637 Weiden (DE)
(74) Vertreter: Döring, Roger

(56) Entgegenhaltungen:
- EP-A- 0 660 119
- EP-A- 0 660 454
- GB-A- 902 969
- US-A- 5 679 897

## Beschreibung

Die Erfindung bezieht sich auf einen Steckverbinder gemäß dem Oberbegriff des Patentanspruchs 1, ein derartiger Steck verbinder ist aus dem Dokument EP-A-0 660 454 bekannt.

Steckverbinder zum Anschluß einer Leitung an ein Gegenelement bestehen aus Kontakten, die in einem Gehäuse fixiert sind und eine elektrische Verbindung zu den Leitern der Leitung aufweisen. Die Leitung ist im allgemeinen mehradrig, wobei z. B. Leitungen mit Rundleitern oder Flachbandkabel mit streifenförmigen Leitern Verwendung finden. Das Gehäuse des Steckverbinders ist meist mehrteilig. Daher sind auch Aussparungen in seinem Inneren in der Regel vor dem Zusammenklappen oder - stecken der gegebenenfalls unlösbar verbundenen Gehäuseteile zugänglich.

Für einige Anwendungsbereiche, etwa bei Steckverbindern zur Kontaktierung des Airbags in einem Fahrzeug, ist es zweckmäßig, wenn der Verbinder zudem ein elektronisches Bauelement umfaßt. Ein derartiger Verbinder ist beispielsweise aus der EP-A-0 698 947 bekannt. Dabei ist das Bauelement, z. B. eine Spule oder ein Kondensator, mit einem Kontakt des Verbinders und einem Leiter seiner Zuleitung verbunden und bildet einen Filter, der die Übertragung elektrischer, Störungen vermeidet. Auf diese Weise wird ausgeschlossen, daß eine unbeabsichtigte Auslösung des Airbags durch elektromagnetische Störeinflüsse erfolgt.

Gelegentlich ist es notwendig, daß Steckverbinder mit einheitlicher äußerer Gestalt des Gehäuses unterschiedliche Bauelemente aufweisen. So ist es zum Ausfiltern hochfrequenter Störungen bei Zündung eines Airbags mit Wechselspannung üblich, in Reihenschaltung mit der Zündladung einen Kondensator großer Kapazität im Steckverbinder anzuordnen. Dagegen findet bei Zündung mit einer Gleichspannung zum selben Zweck eine Spule in Reihenschaltung Verwendung. Alternativ besteht bei der Zündung mit Gleichspannung die Möglichkeit, einen Kondensator geringer Kapazität einzusetzen, der parallel zur Zündladung geschaltet ist.

Bei der letztgenannten Lösung zur Filterung sind die Abmessungen des Kondensators wesentlich kleiner als bei den vorbeschriebenen Bauelementen, nach deren Abmessungen sich die Größe der Aussparung im Verbinder richtet. Soll für sämtliche Bauelemente ein einheitliches Verbindergehäuse Verwendung finden, besteht daher das Problem einer geeigneten Festlegung von Bauelementen mit geringeren Abmessungen. Zudem erweist sich auch die Fertigung derartiger Verbinder als aufwendig, da sich kleine Bauelemente nur schlecht handhaben lassen. Gegebenenfalls sind Leiterbrücken zur Herstellung der unterschiedlichen Schaltungsanordnungen erforderlich.

Die eingangs erwähnte EP-A-0 660 454 beschreibt einen Steckverbinder mit einer mit Leiterbahnen ausgerüsteten flexiblen gedruckten Schaltung, welche zwei Leiterbahnen hat, die an einem ersten Ende näher nebeneinander liegen als am anderen zweiten Ende. Ein elektronisches Bauelement ist über Drähte mit den Leiterbahnen der Schaltung verbunden, und zwar an deren zweitem Ende. Die Drähte durchdringen eine die Schaltung tragende Trennwand und das Bauelement hängt in Montageposition unten an derselben. Die Trennwand greift in Montageposition in seitliche Vertiefungen des Gehäuses des Steckverbinders ein. Sie liegt dann so im Gehäuse, daß die Leiterbahnen der Schaltung an ihren näher zueinander liegenden ersten Enden durch Federkontakte von Steckelementen kontaktiert werden können, die in entsprechende Ausnehmungen des Gehäuses eingeschoben werden können.

Der Erfindung liegt die Aufgabe zugrunde, einen Steckverbinder der eingangs geschilderten Art anzugeben, der leicht zu fertigen ist und eine sichere Festlegung eines elektronischen Bauelements mit kleineren Abmessungen ermöglicht.

Diese Aufgabe wird entsprechend den kennzeichnenden Merkmalen des Patentanspruchs 1 gelöst.

Die Fixierung des elektronischen Bauelements auf der Platine erleichtert dessen Handhabung wesentlich. Dies gilt insbesondere dann, wenn das Bauelement erheblich kleiner ist als die lichte Weite der umlaufend geschlossenen oder offenen Aussparung im Steckverbinder. Die im Vergleich zum Bauelement größere Abmessung der Platine vereinfacht ihre Festlegung im Gehäuse des Steckverbinders. Sie liegt dabei mit zumindest zwei gegenüberliegenden Rändern so am Gehäuse an, daß sie durch Verrastung oder Formschluß im Gehäuse fixiert ist. Zusätzlich liegt Platine an einem Füllkörper an, der die vollständig oder weitgehend geschlossene Aussparung in Richtung senkrecht zur Platinenoberfläche ausfüllt. Der Füllkörper besteht vorzugsweise aus plastischem Material, etwa einem Schaumstoff, und ist in die Aussparung eingelegt oder an einem Gehäuseteil fixiert. Er verbessert die Festlegung der Platine und dient gleichzeitig zur Vibrationsdämpfung.

Die Verbindung des elektronischen Bauelements auf der Platine mit den Kontakten sowie mit den Leitern der Leitung über Leiterbahnen vereinfacht zudem die Kontaktierung, da sich die Abstände der Kontaktpositionen durch geeignete Anordnung der Leiterbahnen einstellen lassen. Denkbar ist beispielsweise, daß der Abstand der Kontaktpositionen auf der Platine näherungsweise dem Abstand der Kontakte des Verbinders oder dem der Streifenleiter einer Flachbandleitung entspricht. Zweckmäßig enden Leiterbahnen an denjenigen Rändern der Platine, die den Eintrittsöffnungen von Leitern bzw. Kontakten in die Aussparung zugewandt sind. Auf diese Weise sind kurze, vorzugsweise kreuzungsfreie Verbindungen zwischen Platine, Leitern und Kontakten möglich.

Das elektronische Bauelement ist beispielsweise ein Kondensator, der zwei Kontakte des Steckverbinders verbindet, also parallel zu ihnen geschaltet ist. Im Fall eines Verbinders für einen Airbag ist ein Kondensator geringer Kapazität von etwa 0,1 nF bis 10 nF, etwa ein keramischer Kondensator mit einer Kapazität von 1 nF bevorzugt. Damit lassen sich insbesondere hochfrequente Störungen gut ausfiltern, wie sie zum Beispiel beim Betrieb eines Handys entstehen.

Ebenso kann eine Leiterbahn der Platine einen Leiter der Leitung unmittelbar, d. h. ohne zwischengeschaltetes Bauelement, mit einem Kontakt oder mehreren Kontakten des Steckverbinders verbinden. Die Platine dient in diesem Fall als elektrische Brücke und ermöglicht somit je nach Anordnung der Leiterbahnen unterschiedliche Beschaltungen der Kontakte.

In einer vorteilhaften Ausgestaltung der Erfindung sind die Leiterbahnen mit leitenden Stiften verbunden, die am Rand der Platine angeordnet sind und über ihn hervorstehen. Bevorzugt sind die Stifte näherungsweise parallel zur Ebene der Platine ausgerichtet. Bei den leitenden Stiften handelt es sich beispielsweise um Drähte oder Stanzteile. Sie sind auf beliebige Weise an der Platine fixiert und mit einem Kontakt des Verbinders oder einem Leiter der Leitung verbunden, etwa durch Löten oder Pressung. Der Vorteil dieser Ausgestaltung besteht darin, daß sich die Platine in gleicher Weise handhaben läßt wie ein elektronisches Einzelbauteil mit größeren Abmessungen und Kontaktdrähten, z. B. eine Drosselspule oder ein Kondensator. Damit läßt sich der Steckverbinder mit gleichartigen Fertigungsschritten und mit einheitlichem Gehäuse speziell für die unterschiedlichen, oben beschriebenen Ausführungen eines Filters herstellen.

Ein Ausführungsbeispiel des Erfindungsgegenstandes ist in den Zeichnungen dargestellt.

Es zeigen:
Fig. 1 eine Draufsicht auf das Unterteil eines Steckverbinders nach der Erfindung vor dem Zusammenfügen seines Gehäuses,
Fig. 2 einen Querschnitt durch einen montierten Steckverbinder.

Fig. 1 gibt das Unterteil 1 eines Steckverbinders wieder, der zum Anschluß der Treibladung eines Airbags an die Leiter 2 einer Leitung 3 dient und mit Kontakten 4 versehen ist. Weiterhin umfaßt der Steckverbinder eine Platine 5 mit einem elektronischen Bauelement 6, im Beispiel ein Kondensator, welcher die beiden Kontakte 4 über Stifte 7 aus leitfähigem Material sowie Leiterbahnen 8 auf der Oberfläche der Platine 5 verbindet. Der Kondensator bildet einen Kurzschluß für hochfrequente Störungen und vermeidet somit ein unbeabsichtigtes Auslösen des Airbags.

Da die Abmessungen des Bauelementes 6 wesentlich geringer als die lichte Weite der Aussparung 9 sind, erleichtert die Platine 5 Handhabung und Montage wesentlich. Dabei bewirkt das Anliegen ihres Randes 10 an der Wandung der Aussparung 9 eine geeignete Fixierung. Zudem entsprechen die Abstände der Stifte 7 den Abständen der Kontakte 4 sowie des Kontaktelementes 11 zur Verbindung mit den Leitern 2, so daß sich die Kontaktierung wesentlich vereinfacht.

Fig. 2 zeigt den Steckverbinder im zusammengefügten Zustand, also mit auf das Unterteil 1 aufgesetztem Oberteil 12, zwischen denen die Leitung 3 zugentlastet herausgeführt ist. Dabei ist insbesondere erkennbar, daß die Stifte 7 eine Winkelung 13 aufweisen, mit der sie an einer Wandung der Aussparung 9 anliegen. Aufgrund des elastischen Materials der Stifte 7 ermöglicht dies eine Verrastung der Platine 5 in der Aussparung 9. Um das Abbrechen der Stifte 7 unter den dabei auftretenden Kräften zu vermeiden, sind sie mit einer Aufnahme 14 versehen, in welche die Platine 5 randseitig eingeschoben ist. Ein Füllkörper 15, der die Aussparung 9 senkrecht zur Oberfläche der Platine ausfüllt, verbessert ihre Abstützung und dient zur Vibrationsdämpfung. Der Füllkörper 15 ist am Oberteil 12 fixiert, etwa indem er daran angespritzt ist.

Im Ergebnis entsteht auf diese Weise ein Steckverbinder, der sich leicht montieren läßt und der mit geringem Aufwand für unterschiedliche Anwendungszwecke umrüstbar ist.

## Patentansprüche

1. Steckverbinder, insbesondere zur Kontaktierung eines Airbags in einem Fahrzeug, mit einer Leitung (3), elektrischen Kontakten (4), einem Gehäuse, das eine Aussparung (9) aufweist, einem elektronischen Bauelement (6) und einem mit Leiterbahnen (8) ausgerüsteten Träger, der in der Aussparung (9) angeordnet ist, wobei das elektronische Bauelement (6) auf dem Träger befestigt und mittels der Leiterbahnen (8) mit zumindest einem Kontakt oder Leiter der Leitung (3) verbunden ist,
der Träger als Platine (5) ausgeführt ist, und
die Abmessungen des Bauelementes (6) klein gegenüber den lichten Abmessungen der Aussparung (9) des Gehäuses des Steckverbinders sind, und
die Platine (5) mit zumindest zwei gegenüberliegenden Rändern (10) so am Unterteil (1) des Gehäuses anliegt, daß sie durch Verrastung oder Formschluß in demselben fixiert ist, **dadurch gekennzeichnet**,
- daß das Gehäuse aus einem Unterteil (1) und einem auf dasselbe aufsetzbaren Oberteil (12) besteht.
- daß die Platine (5) an einem Füllkörper (15) anliegt, der am Oberteil (12) des Gehäuses fixiert ist und die Aussparung (9) des Gehäuses des Steckverbinders über der mit dem elektronischen Bauelement (6) bestückten Platine (5) ausfüllt.

2. Verbinder nach Anspruch 1, **dadurch gekennzeichnet, daß** eine Leiterbahn (8) der Platine (5) einen Leiter (2) der Leitung (3) unmittelbar mit einem Kontakt (4) verbindet.

3. Verbinder nach Anspruch 1 oder 2, **dadurch gekennzeichnet, daß** die Leiterbahnen (8) mit leitenden Stiften (7) verbunden sind, die am Rand (10) der Platine (5) angeordnet sind und über deren Rand (10) hervorstehen.

## Claims

1. Plug connector, in particular for making contact with an airbag in a vehicle, having a line (3), electrical contacts (4), a housing which has a cutout (9), an electronic component (6) and a support which is equipped with conductor tracks (8) and is arranged in the cutout (9), with the electronic component (6) being attached to the support and connected to at least one contact or conductor of the line (3) by means of the conductor tracks (8), the support being in the form of a printed circuit board (5), and the dimensions of the component (6) being small compared to the clear dimensions of the cutout (9) in the housing of the plug connector, and at least two opposite edges (10) of the printed circuit board (5) resting against the lower part (1) of the housing such that the said printed circuit board is fixed in the said housing by latching or interlocking, **characterized**
- **in that** the housing is composed of a lower part (1) and an upper part (12) which can be placed on the said lower part, and
- **in that** the printed circuit board (5) rests against a filling element (15) which is fixed to the upper part (12) of the housing and fills the cutout (9) in the housing of the plug connector above the printed circuit board (5) which is populated by the electronic component (6).

2. Connector according to Claim 1, **characterized in that** a conductor track (8) of the printed circuit board (5) connects a conductor (2) of the line (3) directly to a contact (4).

3. Connector according to Claim 1 or 2, **characterized in that** the conductor tracks (8) are connected to conductive pins (7) which are arranged at the edge (10) of the printed circuit board (5) and protrude beyond the edge (10) of the said printed circuit board.

## Revendications

1. Connecteur, en particulier pour le raccordement d'un airbag dans un véhicule, avec un câble (3), des contacts électriques (4), un boîtier qui présente un évidement (9), un composant électronique (6) et un support équipé de voies conductrices (8), qui est disposé dans l'évidement (9), dans lequel le composant électronique (6) est fixé sur le support et est raccordé au moyen des voies conductrices (8) à au moins un contact ou un conducteur du câble (3), le support est formé par une platine (5), les dimensions du composant (6) sont petites par rapport aux dimensions libres de l'évidement (9) du boîtier du connecteur et la platine (5) repose par au moins deux bords opposés (10) sur la partie inférieure (1) du boîtier de telle manière qu'elle soit fixée dans celui-ci par verrouillage ou par emboîtement, **caractérisé en ce que** le boîtier est composé d'une partie inférieure (1) et d'une partie supérieure (12) pouvant être pose sur celle-ci, et **en ce que** la platine (5) est appliquée sur un corps de remplissage (15), qui est fixé à la partie supérieure (12) du boîtier et qui remplit l'évidement (9) du boîtier du connecteur au-dessus de la platine (5) garnie du composant électronique (6).

2. Connecteur selon la revendication 1, **caractérisé en ce qu'**une voie conductrice (8) de la platine (5) relie un conducteur (2) du câble (3) directement à un contact (4).

3. Connecteur selon la revendication 1 ou 2, **caractérisé en ce que** les voies conductrices (8) sont raccordées à des broches conductrices (7), qui sont disposées sur le bord (10) de la platine (5) et qui sont en saillie au-delà du bord (10) de celle-ci.
